# FASCICULE DE BREVET EUROPEEN

(11) **EP 0 230 834 B1**
(45) Date de publication et mention de la délivrance du brevet: **16.01.1991**
(21) Numéro de dépôt: 86402901.2
(22) Date de dépôt: 22.12.1986
(51) Int. Cl.: B60Q 1/26, F21Q 1/00

(54) **Feu de signalisation à éclairement coloré pour véhicule automobile**
Signalleuchte mit farbigem Leuchten für Fahrzeuge
Signalling lamps with coloured lighting for a motor vehicle

(30) Priorité: 24.12.1985 FR 8519158
(43) Date de publication de la demande: 05.08.1987
(73) Titulaire: VALEO VISION, 93012 Bobigny Cédex (FR)
(72) Inventeur: Dilouya, Gilbert, F-75019 Paris (FR)
(74) Mandataire: Martin, Jean-Jacques

(56) Documents cités:
- FR-A- 2 154 936
- FR-A- 2 466 703
- FR-A- 2 501 333

## Description

La présente invention concerne d'une façon générale les feux de signalisation de véhicules automobiles, et concerne plus particulièrement un feu de signalisation destiné à émettre un rayonnement lumineux coloré.

Dans la plupart des feux de signalisation à rayonnement coloré existants, la coloration du feu est donnée par la glace ou le globe de fermeture du feu, qui est teinté de façon appropriée.

cependant, sur un plan purement esthétique, l'on a constaté que certaines de ces teintes données aux glaces de fermeture des feux s'assemblaient de façon peu harmonieuse avec certaines autres couleurs données à la carrosserie du véhicule. En particulier, la couleur jaune-orangée, ou ambre, utilisée pour les clignotants des véhicules automobiles (cette couleur spécifique étant imposée dans certains pays par des règlements) se marie fort mal avec un certain nombre d'autres teintes. L'esthétique globale du véhicule est ainsi dégradée.

Par ailleurs, il existe aujourd'hui une tendance à donner à l'ensemble des surfaces extérieures des dispositifs d'éclairage d'un véhicule automobile, que ce soit à l'avant ou à l'arrière du véhicule, une couleur et un aspect relativement uniformes.

En particulier, le fait de disposer côte à côte un projecteur à glace de fermeture transparente et donc d'aspect général blanc, avec un feu clignotant d'aspect général ambré est de moins en moins souhaitable sur le plan esthétique.

On connaît déjà dans la technique, notamment par le brevet FR-A-2 476 798 au nom de la Demanderesse, des feux de signalisation de véhi cules auxquels on a tenté de donner, lorsqu'ils sont éteints, un aspect extérieur incolore. Un exemple d'un tel feu est représenté schématiquement sur la figure 1, en coupe horizontale passant par l'axe optique. Il comprend une lampe 10, émettant une lumière blanche, un réflecteur 12 et une glace de fermeture 14. Dans ce feu de signalisation de l'art antérieur, un ballon 16 (ou encore une plaque, ou tout autre élément approprié), formant filtre coloré, par exemple de couleur ambre pour un feu clignotant, est interposé entre la lampe et le réflecteur. Le ballon est partiellement masqué à sa surface extérieure par un cache 18 qui est sensiblement imperméable à la lumière de l'extérieur vers l'intérieur, et sensiblement perméable dans le sens inverse. Le cache 18, qui peut en outre être réfléchissant vers l'extérieur, contribue à atténuer l'aspect ambre du feu lorsque la lampe est éteinte et qu'il est observé de l'extérieur.

Un tel feu présente cependant plusieurs inconvénients. D'une part, le ballon filtrant doit laisser autour de la lampe un espace suffisamment grand pour éviter un échauffement excessif à l'intérieur de celui-ci. Sa dimension est donc relativement importante. En outre, il ne faut pas que le cache recouvre une proportion excessive de la surface du ballon, car il influe sur le rendement lumineux du feu, qui ne peut pas être excessivement réduit. Pour ces raisons, la coloration ambre du feu éteint tel qu'observé de l'extérieur est certes atténuée, mais elle reste cependant nettement perceptible.

On connaît enfin par le brevet FR-A-2 501 333 au nom de la Demanderesse un feu de signalisation conforme au préambule de la revendication 1.

Cependant, dans ce feu connu, le rayonnement de lumière blanche est soit divergent, soit parallèle, ce qui nécessite dans tous les cas l'utilisation d'un filtre coloré et d'un miroir de renvoi tous deux de grandes dimensions, ainsi que d'un réflecteur de conception spéciale.

Le premier inconvénient de ce feu connu est lié à la taille importante du miroir de renvoi, qui est à l'origine d'un trou noir de dimensions sensiblement correspondantes dans le faisceau formé. Ce grand trou noir est indésirable non seulement du point de vue esthétique, mais également du point de vue photométrique, rendant les règlements en la matière difficiles à respecter.

Un autre inconvénient du feu connu réside dans la grande dimension du filtre coloré, qui le rend nettement visible de l'extérieur lorsque le feu est éteint et qu'il est observé de biais par rapport à l'axe optique. L'aspect incolore du feu éteint n'est donc pas parfait.

Enfin l'emploi d'un réflecteur de conception spéciale peut s'avérer indésirable du point de vue du coût de revient du feu.

La présente invention vise à pallier ces inconvénients de la technique antérieure et propose à cet effet un feu de signalisation ayant les caractéristiques exposées dans la revendication 1.

Des aménagements préférés de l'invention sont présentés dans les sous-revendications.

L'invention sera mieux comprise à la lecture de la description détaillée suivante d'un mode de réalisation préféré de celle-ci, donnée à titre d'exemple et faite en référence aux dessins annexé, sur lequel:
- la figure 1 est une vue en coupe horizontale schématique d'un feu de signalisation à éclairement coloré et d'aspect incolore selon la technique antérieure; et
- la figure 2 est une vue en coupe horizontale partielle, passant par l'axe optique, d'un feu de signalisation selon la présente invention.

Le feu représenté sur la figure 1 a été décrit plus haut au cours de la discussion de l'art antérieur.

En référence à la figure 2, le feu de signalisation selon la présente invention comprend une source lumineuse 20, telle qu'une lampe à filament de tungstène, apte à émettre une lumière blanche. Le culot de la lampe est monté dans une douille 22 solidaire d'un réflecteur auxiliaire 24 d'axe optique X-X. Le réflecteur 24 est dans le présent exemple elliptique, et comporte donc deux foyers. Son premier foyer F1 est sensiblement confondu avec le filament de la lampe, et son second foyer F2 est situé plus en avant (vers la droite sur la figure 2) sur l'axe optique X-X.

Le feu comprend un réflecteur principal constitué par deux parties concentriques 24ʺ et 26, formant ensemble un réflecteur par exemple parabolique de foyer Fʹ et ayant le même axe optique X-X que le réflecteur 24. Les parties 24ʺ et 26 sont disposées de manière à ce que leur foyer commun Fʹ soit situé au voisinage du second foyer F2 du réflecteur 24. Dans le présent exemple, le foyer Fʹ est situé légèrement en avant du foyer F2.

Comme on peut l'observer sur la figure 2, le réflecteur elliptique 24 et la partie extérieure 24ʺ du réflecteur parabolique sont solidaires et formés d'une pièce, le bord d'extrémité intérieur de la partie 24ʺ étant ici raccordé par un tronçon cylindrique 24ʹ au réflecteur elliptique 24. La seconde partie 26 du réflecteur parabolique, disposée centralement, est rapportée sur la première 24ʺ par tout moyen de fixation appropriée, par exemple par collage du bord périphérique extérieur de la partie centrale 26 sur le bord intérieur adjacent de la partie périphérique 24ʺ.

Bien entendu, on pourra également réaliser le réflecteur 24ʺ, 26 en une seule partie, qui sera rapportée par tout moyen approprié sur l'extrémité libre de la partie cylindrique intermédiaire 24ʹ.

Un élément en forme de coupelle ou de cuvette 28, formant miroir à sa surface extérieure, est placé dans la région des deux foyers F2 et Fʹ. Il consiste dans le présent exemple en un miroir hémisphérique centré sur l'axe optique X-X du feu et disposé de manière à passer approximativement par le foyer Fʹ du réflecteur parabolique 24ʺ-26. L'élément 28 pourra être maintenu dans cette position à l'aide d'un ou plusieurs bras (non représentés), de préférence en une matière plastique transparente, s'étendant par exemple depuis la région du bord extérieur de la partie 24ʺ du réflecteur parabolique.

Dans le présent mode de réalisation, le feu de signalisation comporte en outre un filtre colorant 30 qui est reçu dans une fenêtre (non référencée) formée dans la paroi de la partie centrale 26 du réflecteur parabolique dans la région du fond de celui-ci. Le filtre 30 est réalisé dans le présent exemple en une matière plastique teintée de couleur ambre ou analogue, et s'étend entre le miroir 28 et la lampe 20. Son centre est situé sur l'axe optique X-X. On peut observer également que le diamètre du filtre 30 est sensiblement égal à celui du miroir 28. On a représenté sur la figure un filtre 30 dont la forme épouse celle de la parabole 26. Il est bien entendu qu'un filtre plat pourra également donner satisfaction.

Par ailleurs, dans une variante de réalisation particulièrement avantageuse, la partie centrale 26 du réflecteur parabolique et le filtre 30 pourront être réalisés de la manière suivante : on réalisera le corps de cette partie centrale 26 en matière plastique transparente colorée (ambre dans le présent exemple), et on rendra réfléchissante, par exemple par un étape de métallisation sous vide ou analogue, toute la surface dudit corps à l'exception de sa région centrale circulaire, qui définira ainsi le filtre 30.

Enfin, le feu de signalisation comprend un globe ou glace de fermeture 32 comportant par exemple à sa surface intérieure des stries ou billes 34 de diffusion et/ou dispersion de la lumière. Bien que l'on ait représenté ici un élément de fermeture pour feu en retour d'aile, il est clair que cela ne constitue qu'une forme d'exécution possible parmi d'autres.

La glace de fermeture 32 est incolore, et réalisée par exemple en matière plastique.

Le feu de signalisation ci-dessus se comporte de la manière suivante. Lorsque la lampe 20 est allumée, elle créé en combinaison avec le réflecteur elliptique 24 un faisceau concentré de lumière blanche qui converge vers le second foyer F2 dudit réflecteur. Cependant, ce faisceau est intercepté par le filtre coloré 30, et arrive donc dans l'espace intérieur du réflecteur parabolique 24ʺ-26 en ayant pris une couleur ambre, ou jaune-orangée, telle qu'exigée par certaines règlementations pour la fonction de feu clignotant.

La disposition du miroir 28 est telle qu'il intercepte également le faisceau convergent légèrement en aval de son point de convergence F2, comme indiqué par les lignes droites 36 qui schématisent divers trajets de rayons du faisceau. Ces rayons sont réfléchis par le miroir en étant répartis sur toute l'étendue du réflecteur parabolique 26. Or, la disposition mutuelle des foyers F2 et Fʹ et du miroir 28, ainsi que le diamètre de ce dernier, sont choisis de manière à ce que tous les rayons réfléchis par le miroir semblent émaner approximativement du foyer Fʹ de la parabole 24ʺ-26. Ainsi, l'on comprend que la lampe 20, le réflecteur elliptique 24, la pastille ou zone filtrante 30 et le miroir 28 contribuent en combinaison à créer, dans la région du foyer Fʹ du réflecteur parabolique 24ʺ-26, une source virtuelle de lumière colorée. Le feu se comporte par conséquent d'une manière tout à fait analogue à un feu comprenant une source de lumière colorée et un réflecteur parabolique dont le foyer est situé au voisinage de la source, pour créer un faisceau coloré convenant dans le présent exemple à la fonction de feu clignotant d'indication de changement de direction ou de détresse.

Lorsque la lampe 20 est éteinte et que le feu est observé de l'extérieur, la seule partie colorée de ce dernier, soit la pastille ou zone filtrante 30, est en grande partie masquée par le miroir 28, d'aspect incolore. Ainsi, parmi les rayons lumineux entrant dans l'enceinte du feu (par exemple en lumière du jour), une très faible proportion de ceux-ci rencontre ladite pastille ou zone 30. Le feu a donc un aspect généralement incolore. On peut noter à cet égard que les éléments de dispersion 34 prévus à la surface intérieure de la glace de fermeture 32 ont pour effet de "diluer" la très faible proportion de lumière ambre réfléchie par le feu dans la lumière blanche prédominante qui en sort après réflexion. On peut ici noter que la qualité du résultat obtenu est due au fait que par opposition aux solutions de l'art antérieur, l'élément filtrant donnant la coloration est reporté à l'extérieur du volume défini par la parabole 24ʺ-26 et la glace de fermeture 32.

Par ailleurs, pour éviter que la présence du miroir 28 ne provoque l'apparition d'une tache sombre lorsque le feu est éteint, on pourra rendre sa surface intérieure, tournée vers la glace de fermeture, également réfléchissante.

Bien entendu, le feu décrit plus haut en référence à la figure 2 ne constitue qu'un exemple de réa lisation parmi d'autres. En particulier, les moyens pour créer le faisceau concentré de lumière blanche dirigé vers le filtre 30 pourront être constitués, en variante, par une source lumineuse en combinaison avec un réflecteur et/ou une lentille de formes quelconques.

De plus, il est bien entendu que l'on donnera au filtre 30, dans la plupart des cas circulaire, un diamètre le plus faible possible, et de préférence égal au diamètre du faisceau à cet endroit.

En outre, le miroir 28 pourra consister plus généralement en toute pièce de révolution, telle qu'un cône, un paraboloïde, etc., rendue réfléchissante et apte à répartir le faisceau coloré qu'elle reçoit vers le réflecteur parabolique.

Par ailleurs, il est bien entendu que la disposition géométrique des divers éléments, et en particulier la relation entre le miroir 28, son centre, et les foyers Fʹ et F2 pourra être tout à fait quelconque, pourvu que, par essais empiriques ou par calcul, on obtienne à la fois un faisceau coloré d'intensité et de répartition correctes en sortie du feu, et un aspect raisonnablement peu coloré, lorsque le feu est éteint, en observation extérieure. En particulier; le point de convergence F2 du faisceau convergent pourra être situé aussi bien en avant qu'en arrière de la surface adjacente du miroir 28.

Si un échauffement excessif risque d'apparaître dans l'espace relativement petit réservé à la lampe 20, on pourra prévoir, par exemple dans la partie de jonction cylindrique 24ʹ, des fenêtres qui permettront à l'air de circuler.

En outre, on a décrit ci-dessus un feu de signalisation dont la coloration ambre du faisceau correspondait à la fonction de feu clignotant. Il est bien entendu que l'on pourra donner au faisceau, par le biais du filtre 30, toute coloration appropriée, par exemple rouge pour remplir les fonctions de feu stop et/ou de feu de position.

## Revendications

1. Feu de signalisation pour véhicule, tel qu'un véhicule automobile, susceptible d'émettre un rayonnement lumineux de signalisation coloré à travers une glace de fermeture incolore (32) et du type comprenant un réflecteur (24ʺ, 26) dans la région du fond duquel est ménagée une fenêtre, un filtre coloré (30) disposé dans la fenêtre, des moyens (20, 24) prévus à l'arrière du filtre pour émettre un rayonnement de lumière blanche à travers ledit filtre, et un miroir (28) disposé en avant du filtre pour renvoyer ledit rayonnement, une fois coloré par le filtre, vers le réflecteur, caractérisé en ce que le rayonnement de lumière blanche converge vers le voisinage du miroir, en ce que le réflecteur (24ʺ, 26) est du genre parabolique et en ce que le miroir de renvoi (28) est disposé au voisinage du foyer (Fʹ) du réflecteur.

2. Feu de signalisation selon la revendication 1, caractérisé en ce que la direction générale du rayonnement convergent est alignée avec l'axe optique (xx) du réflecteur (24ʺ, 26).

3. Feu de signalisation selon l'une des revendications 1 et 2, caractérisé en ce que les moyens pour émettre un rayonnement convergent comprennent une lampe à filament (20) et un second réflecteur (24).

4. Feu de signalisation selon la revendication 3, caractérisé en ce que le second réflecteur (24) est du genre elliptique, son premier foyer (F1) étant situé au voisinage du filament de la lampe.

5. Feu de signalisation selon la revendication 4, caractérisé en ce que le second foyer (F2) du second réflecteur (24) est situé légèrement en arrière du miroir.

6. Feu de signalisation selon l'une les revendications 3 à 5, caractérisé en ce que le premier réflecteur (24ʺ, 26) est réalisé en deux parties concentriques respectivement extérieure et intérieure et en ce que la partie extérieure (24ʺ) et le second réflecteur (24) sont réalisés d'une seule pièce.

7. Feu de signalisation selon la revendication 6, caractérisé en ce que la partie intérieure (26) du premier réflecteur est réalisée en une matière plastique colorée et comporte un revêtement réflechissant sur toute sa surface à l'exception d'une région centrale, qui définit ainsi le filtre (30).

8. Feu de signalisation selon l'une des revendications 1 à 7, caractérisé en ce que la dimension du filtre (30) est voisine de la section du rayonnement convergent à cet endroit.

9. Feu de signalisation selon l'une des revendications 1 à 8, caractérisé en ce que le miroir de renvoi (28) est de forme hémisphérique.

10. Feu de signalisation selon la revendication 9, caractérisé en ce que le foyer (Fʹ) du premier réflecteur (24ʺ, 26) est situé au proche voisinage de la surface du miroir (28).

11. Feu de signalisation selon l'une des revendications précédentes, caractérisé en ce que la glace de fermeture incolore (32) comprend des éléments (34) de dispersion de la lumière.

## Patentansprüche

1. Signalleuchte für Fahrzeuge, geeignet zum Aussenden einer farbigen Signal-Lichtstrahlung durch eine farblose Verschlußscheibe (32), von der Art, die einen Reflektor (24ʺ, 26) enthält, in dessen hinterem Bereich sich ein Fenster befindet, ein farbiges Filter (30), welches in dem Fenster angeordnet ist, auf der Rückseite des Filters vorgesehene Mittel (20, 24) zum Aussenden einer weißen Lichtstrahlung durch das genannte Filter, und ein Spiegel (28), der vor dem Filter angeordnet ist, um die genannte Strahlung nach Färbung durch das Filter zum Reflektor zurückzuwerfen, **dadurch gekennzeichnet**, daß die weiße Lichtstrahlung in Nähe des Spiegels konvergiert, daß der Reflektor (24ʺ, 26) parabolförmig ist und daß der Reflektorspiegel (28) in Nähe des Brennpunkts (Fʹ) des Reflektors liegt.

2. Signalleuchte nach Anspruch 1,**dadurch gekennzeichnet**, daß die allgemeine Richtung der konvergierenden Strahlung mit der optischen Achse (xx) des Reflektors (24ʺ, 26) fluchtet.

3. Signalleuchte nach einem der Ansprüche 1 und 2, **dadurch gekennzeichnet**, daß die Mittel zum Aussenden einer konvergierenden Strahlung eine Glühfadenlampe (20) und einen zweiten Reflektor (24) einschließen.

4. Signalleuchte nach Anspruch 3, **dadurch gekennzeichnet**, daß der zweite Reflektor (24) ellipsenförmig ist, während sein erster Brennpunkt (F1) in Nähe des Glühfadens der Lampe liegt.

5. Signalleuchte nach Anspruch 4, **dadurch gekennzeichnet**, daß der zweite Brennpunkt (F2) des zweiten Reflektors (24) etwas hinter dem Spiegel liegt.

6. Signalleuchte nach einem der Ansprüche 3 bis 5, **dadurch gekennzeichnet**, daß der erste Reflektor (24ʺ, 26) aus zwei konzentrischen Teilen, einem äußeren bzw. einem inneren Teil, besteht und daß der äußere Teil (24ʺ) und der zweite Reflektor (24) aus einem Stück bestehen.

7. Signalleuchte nach Anspruch 6, **dadurch gekennzeichnet**, daß der innere Teil (26) des ersten Reflektors aus einem farbigen Kunststoff besteht und über die gesamte Fläche mit einem reflektierenden Überzug versehen ist, abgesehen von einem mittleren Teil, der somit das Filter (30) begrenzt.

8. Signalleuchte nach einem der Ansprüche 1 bis 7, **dadurch gekennzeichnet**, daß die Abmessung des Filters (30) in Nähe des Querschnitts der konvergierenden Strahlung an dieser Stelle liegt.

9. Signalleuchte nach einem der Ansprüche 1 bis 8, **dadurch gekennzeichnet**, daß der Reflektorspiegel (28) halbkugelförmig ist.

10. Signalleuchte nach Anspruch 9, **dadurch gekennzeichnet**, daß der Brennpunkt (Fʹ) des ersten Reflektors (24ʺ, 26) in unmittelbarer Nähe der Oberfläche des Spiegels (28) liegt.

11. Signalleuchte nach einem der vorherigen Ansprüche, **dadurch gekennzeichnet**, daß die farblose Verschlußscheibe (32) Elemente (34) zur Streuung des Lichts enthält.

## Claims

1. An indicator lamp for a vehicle such as an automotive vehicle, adapted to emit an indicating beam of coloured light through an uncoloured closure glass (32), and being of the type comprising a reflector (24ʺ, 26) in the region of the base of which a window is formed, a coloured filter (30) disposed in the window, means (20, 24) provided at the back of the filter for emitting a beam of white light through the said filter, and a mirror (28) disposed in front of the filter for redirecting the said beam towards the reflector once it has been coloured by the filter, characterised in that the beam of white light converges towards the vicinity of the mirror, in that the reflector (24ʺ, 26) is of the parabolic kind, and in that the deflecting mirror (28) is arranged in the vicinity of the focus (Fʹ) of the reflector.

2. An indicator lamp according to claim 1, characterised in that the general direction of the convergent beam is aligned with the optical axis (xx) of the reflector (24ʺ, 26).

3. An indicator lamp according to one of Claims 1 and 2, characterised in that the means for emitting a convergent beam comprise a filament lamp (20) and a second reflector (24).

4. An indicator lamp according to claim 3, characterised in that the second reflector (24) is of the elliptical type, with its primary focus (F1) being situated in the vicinity of the filament of the lamp.

5. An indicator lamp according to Claim 4, characterised in that the second focus (F2) of the second reflector (24) is situated slightly rearwards of the mirror.

6. An indicator lamp according to one of Claims 3 to 5, characterised in that the first reflector (24ʺ, 26) is formed in two concentric parts, namely an outer part and an inner part respectively, and in that the outer part (24ʺ) and the second reflector (24) are formed in a single piece.

7. An indicator lamp according to Claim 6, characterised in that the inner part (26) of the first reflector is formed of a coloured plastics material and includes a reflective coating over its whole surface with the exception of a central region, whereby to define the filter (30).

8. An indicator lamp according to one of Claims 1 to 7, characterised in that the size of the filter (30) is close to that of the cross section of the convergent beam at that point.

9. An indicator lamp according to one of Claims 1 to 8, characterised in that the deflecting mirror (28) is hemispherical in form.

10. An indicator lamp according to Claim 9, characterised in that the focus (Fʹ) of the first reflector (24ʺ, 26) is situated in close proximity to the surface of the mirror (28).

11. An indicator lamp according to one of the preceding Claims, characterised in that the uncoloured closure glass (32) includes light-dispersing elements (34).
